# DEMANDE DE BREVET EUROPEEN

(11) **EP 4 728 923 A1**
(43) Date de publication de la demande: **22.04.2026**
(21) Numéro de dépôt: 24206930.0
(22) Date de dépôt: 16.10.2024
(51) Int. Cl.: A44C 5/24

(54) **FERMOIR POUR BRACELET COMPRENANT UN SYSTÈME DE RÉGLAGE DE LA LONGUEUR DU BRACELET**

(71) Demandeur: Dexel SA, 2504 Bienne (CH)
(72) Inventeur: GRANITO, Raphaël, 2504 Bienne (CH); MIKHOV, Evgueni, 1400 Yverdon-les-Bains (CH)
(74) Mandataire: Schneiter, Sorin

(57) **Abrégé**

L'invention concerne un fermoir (10) pour bracelet comprenant deux brins, ledit fermoir (10) comprenant un système de réglage de la longueur dudit bracelet par mouvement relatif desdits brins, ledit système comprenant au moins un couvercle (30), un système de réglage (50) fixé audit couvercle (30) par des moyens de fixation (32-35,52,57) et un chariot (40) coulissant sur le couvercle, le chariot étant lié à l'un desdits brins et permettant par son déplacement le réglage de la longueur du bracelet, ledit fermoir comprenant des moyens de blocage pour bloquer le déplacement dudit chariot, lesdits moyens de blocage comprenant au moins un moyen d'actionnement monté mobile sur le guide (50,50') pour assurer au moins une première position bloquée du chariot et une deuxième position libérée du chariot, un organe d'indexation placé sur le chariot, la coopération du moyen d'actionnement et de l'organe d'indexation empêchant le coulissement du chariot relativement au système de réglage dans la position bloquée du chariot.

## Description

### Domaine technique

La présente invention concerne un fermoir pour bracelet, notamment un bracelet de montre, et en particulier un fermoir comprenant un système permettant de régler la longueur du bracelet par des moyens mobiles.

L'invention concerne également un fermoir et une montre-bracelet comprenant un tel système de réglage.

Dans d'autres modes d'exécution, le système de réglage selon l'invention peut s'appliquer à d'autres produits comme une ceinture par exemple.

### Etat de la technique

Les bracelets pour montres-bracelets comportent généralement des moyens pour régler la longueur dudit bracelet lorsque la montre est portée. Par exemple, dans le cas des bracelets en cuir ou en matière synthétique comprenant deux brins, l'extrémité libre de l'un des deux brins du bracelet comprend une série de trous répartis en direction longitudinale du bracelet. L'extrémité libre de l'autre brin du bracelet comporte un dispositif de connexion, par exemple une boucle à ardillon, permettant de joindre les deux brins en insérant l'ardillon dans le trou correspondant à la longueur souhaitée. Dans le cas des bracelets à maillons métalliques, la longueur du bracelet peut par exemple être ajustée en enlevant ou en ajoutant un maillon à l'un des brins ou aux deux brins du bracelet. Toutefois, dans un cas comme dans l'autre, les réglages possibles de la longueur utile du bracelet sont assez grossiers et il est possible que le périmètre du poignet du porteur de la montre se situe entre deux réglages adjacents de sorte qu'un réglage confortable est difficile à réaliser.

Des fermoirs équipés d'un mécanisme pour régler finement la longueur du bracelet sont connus de l'état de la technique. Ces mécanismes comprennent un dispositif ou organe de blocage ou de verrouillage pour prévenir un rallongement et/ou un raccourcissement involontaire ou accidentel du bracelet. En général, on cherche à prévenir plus particulièrement un rallongement involontaire, car le risque d'un raccourcissement involontaire est moins élevé. De plus, la possibilité de pouvoir raccourcir le bracelet de manière rapide, sans nécessité d'activer un mécanisme de déverrouillage, est également souhaitable pour le porteur, car cette possibilité permet de serrer (ou resserrer) le bracelet autour du poignet du porteur de façon simple et à tout moment. Par exemple, un utilisateur dont la main du bras portant la montre-bracelet est occupée peut toujours resserrer le bracelet autour de son poignet en exerçant une pression à l'aide de l'autre main sur un brin de bracelet dans la direction visant à diminuer la longueur du bracelet.

La publication EP2868222 décrit un fermoir pour bracelet comportant des moyens pour régler la longueur du bracelet. Cette publication décrit plus précisément un fermoir dépliant pour bracelets comprenant une séquence d'au moins deux segments longitudinaux articulés l'un par rapport à l'autre de façon à former des lames dépliantes du fermoir; un premier et un second organe de liaison du bracelet destinés à être reliés respectivement à une première et à une seconde extrémité libre du bracelet, le premier organe de liaison étant fixé à un premier segment longitudinal et le second organe de liaison étant fixé à un autre des au moins deux segments longitudinaux; des moyens de verrouillage du fermoir permettant d'ouvrir et de fermer le fermoir et, un dispositif de réglage de longueur du bracelet comprenant une partie mobile connectée à un des deux organes de fixation, et un support rigidement fixé à un des segments longitudinaux, ledit dispositif de réglage comportant un dispositif de verrouillage susceptible de se présenter dans deux positions stables, une position de déverrouillage dans laquelle la partie mobile peut être déplacée dans la direction de la longueur du bracelet de façon à permettre un réglage de la longueur, et une position de verrouillage, dans laquelle tout mouvement de la partie mobile par rapport au support est bloqué. A cet effet, le système connu de cette publication comprend notamment un chariot avec une crémaillère dentée comportant plusieurs dents et un support avec une pièce de verrouillage sous forme de goupille combinée à une mâchoire destinée à coopérer avec des dents de la crémaillère. La mâchoire et les dents comportent des formes complémentaires, de façon que la mâchoire s'insère entre deux dents de ladite crémaillère et occupe l'espace entre lesdites dents. En position de verrouillage, la mâchoire bloque le déplacement de la crémaillère et par conséquent le réglage de la longueur. L'effet de verrouillage est obtenu par un coulisseau qui agit sur la goupille et la mâchoire pour les pousser en direction de la crémaillère. Lorsque l'utilisateur souhaite régler la longueur du bracelet, il amène le coulisseau dans une position de déverrouillage ce qui libère la goupille et la mâchoire permettant un déplacement de la crémaillère et un ajustement de la longueur du bracelet.

La publication WO2019/166671 décrit un autre fermoir pour bracelet comportant des moyens pour régler la longueur du bracelet. Dans cette publication, le dispositif de réglage de la longueur utile du bracelet est associé au couvercle. Le dispositif de réglage comporte une partie mobile comportant un chariot monté coulissant à l'intérieur du couvercle. A cet effet, le chariot comporte une paire de patins de guidage latéraux, destinés à s'insérer dans deux gorges de guidage, respectivement aménagées de part et d'autre sur les faces intérieures des deux parois latérales du couvercle et les gorges de guidage présentent une courbure identique à celle du couvercle. Elles débouchent chacune à l'une des extrémités de la paroi latérale correspondante. Chaque patin de guidage est destiné à coopérer avec une gorge de guidage. Grâce à ces caractéristiques, le chariot peut être engagé sous le couvercle, par engagement des patins de guidage pour pouvoir y coulisser. Les patins de guidage présentent préférablement une forme allongée suivant la direction longitudinale du bracelet, de telle manière que le chariot ne peut se déplacer qu'en coulissant le long des gorges de guidage. Le chariot loge une pièce transversale ayant, dans le mode de réalisation montré, une forme allongée et l'aspect général d'une barre. La pièce comporte une structure d'arrêt comprenant deux dents. Les deux dents sont agencées sur le même axe transversal et sont séparées par un intervalle dans lequel est agencé un doigt d'arrêt. Une gorge centrale longitudinale est ménagée à l'intérieur de la paroi supérieure du couvercle. De part et d'autre de la gorge centrale, deux organes d'indexation sont ménagés dans la face inférieure de la paroi du couvercle, ces organes d'indexation étant réalisés sous forme de deux crémaillères ou dentures parallèles. Lorsque la partie mobile est montée dans le couvercle, chacune des dents coopère avec une des dentures. Un doigt de course maximale est agencé au milieu sur la pièce et ce doigt est destiné à coulisser dans la gorge centrale, de sorte que les extrémités de la gorge servent de butée de course du chariot. Une particularité du fermoir selon cette publication est qu'il se passe d'un organe d'actionnement ou de manipulation destiné à débloquer la structure d'arrêt du réglage fin de son engagement avec l'organe d'indexation. Un tel déblocage est nécessaire dans les fermoirs de l'état de la technique afin de pouvoir effectuer le déplacement de la partie mobile dans au moins un des deux sens du réglage de longueur utile. Généralement, au moins le réglage permettant le rallongement de la longueur utile du bracelet est empêché par un tel mécanisme de verrouillage ou de blocage nécessitant alors un déverrouillage moyennant un organe d'actionnement approprié. Le fermoir selon cette publication est dépourvu d'un tel organe de manipulation pour effectuer le déverrouillage du réglage fin. Le fermoir est de préférence également dépourvu d'un mécanisme de verrouillage bloquant complètement le déplacement de la partie mobile dans les deux directions longitudinales. Le fermoir décrit permet ainsi le réglage dans les deux directions par simple action sur les deux brins du bracelet: en poussée pour diminuer la longueur ou en traction pour augmenter la traction. Les formes et/ou configurations géométriques des surfaces de contact entre le chariot et le couvercle sont agencées de de telle façon que la force de traction requise pour effectuer le déplacement dans le sens servant à rallonger le bracelet est plus élevée que la force de la poussée requise dans le sens opposé pour raccourcir la longueur utile. Le risque d'un rallongement accidentel est alors plus faible que celui d'un raccourcissement accidentel ce qui est l'effet recherché.

La publication EP4059374 décrit une autre construction de fermoir pour bracelet comportant des moyens pour régler la longueur dudit bracelet permettant une mise à l'aise rapide. Plus particulièrement, cette publication concerne un fermoir pour bracelets comportant un dispositif de réglage de longueur, caractérisé en ce que ledit dispositif de réglage comporte un élément agencé pivotant, ledit élément pouvant être activé par un utilisateur afin d'activer le réglage de longueur. De préférence, ledit élément pivotant fait partie du couvercle du fermoir.

La publication EP2875747 montre un fermoir permettant de diminuer finement la longueur du bracelet en exerçant une force sur le brin de bracelet solidaire d'une partie mobile. Ce fermoir comporte un organe de verrouillage muni d'une dent pour assurer le maintien d'une partie mobile dans une position prédéfinie. Pour effectuer le rallongement du bracelet, l'utilisateur est obligé d'ouvrir le fermoir et d'enfoncer une surface d'appui afin de dégager la dent et déplacer la partie mobile dans le sens du rallongement du bracelet. La construction du fermoir montré dans le document EP2875747 est relativement simple, comparé à d'autres fermoirs munis d'un mécanisme de réglage fin de la longueur du bracelet.

Les systèmes connus possèdent certains inconvénients: par exemple un nombre élevé de pièces qui les rend complexes et chers à fabriquer. Dans d'autres constructions, cela peut être une problématique de fiabilité: le réglage du bracelet n'est pas assuré de façon stable et il a tendance, par exemple, à permettre des rallongements accidentels et non désirés du bracelet d'où un risque de perte de la montre.

Dans certaines constructions, lorsque le couvercle du fermoir comprend une crémaillère et/ou des glissières, ledit couvercle ne peut pas (ou difficilement) être produit dans certaines matières comme la céramique, des métaux précieux ou d'autres matières nobles, ce qui par conséquent limite le choix des matières à disposition pour fabriquer au moins cette partie du fermoir. Comme le couvercle est une partie visible du système, il est parfois désirable de le former avec de telles matières nobles ce qui n'est donc pas possible comme expliqué ci-dessus.

D'autres constructions ne sont pas simples à manipuler pour obtenir le résultat souhaité (raccourcissement ou rallongement du bracelet) ou ne sont pas intuitives pour l'utilisateur ce qui les rend peu pratiques.

### Sommaire de l'invention

Un but de l'invention est donc d'améliorer les systèmes connus.

Un autre but de la présente invention est de proposer un système de réglage fin de la longueur d'un bracelet qui soit simple et fiable.

Un autre but de la présente invention est de proposer un système de réglage fin de la longueur d'un bracelet qui ne nécessite que peu de pièces et/ou utilise des pièces standard du domaine technique.

Un autre but de la présente invention est de proposer un système de réglage fin de la longueur d'un bracelet qui puisse s'utiliser sur des parties de fermoir de bracelet en différentes matières, comme du métal (précieux ou non), des céramiques, du saphir et d'autres matières diverses (précieuses ou non).

Dans des modes d'exécution, l'invention concerne un fermoir pour bracelet de montre-bracelet dans lequel les moyens de réglage fin de la longueur sont rassemblés dans un module de réglage.

Cette construction modulaire permet d'une part de s'affranchir de la limitation reconnue ci-dessus dans les matières que l'on peut utiliser pour fabriquer le fermoir, notamment ses parties visibles: l'invention permet l'utilisation de beaucoup plus de matières pour ces parties du fermoir, comme le couvercle.

De plus, sa construction modulaire permet son ajout à des fermoirs existant moyennant quelques adaptations simples.

Dans des modes d'exécution, les moyens de réglage sont invisibles lorsque le bracelet est porté, par exemple avec une montre bracelet.

Dans des modes d'exécution, les moyens de réglage sont visibles de façon limitée lorsque le bracelet est porté, par exemple avec une montre bracelet.

Dans des modes d'exécution, les moyens de réglage sont accessibles lorsque le fermoir est dans une configuration ouverte.

Dans des modes d'exécution, les moyens de réglage sont accessibles lorsque le fermoir est dans une configuration fermée.

Dans des modes d'exécution, l'invention concerne un fermoir pour bracelet (par exemple pour une montre) comprenant deux brins, le fermoir comprenant un système de réglage de la longueur dudit bracelet par mouvement relatif desdits brins, ledit système comprenant au moins un couvercle, un système de réglage fixé au couvercle par des moyens de fixation et un chariot coulissant sur le couvercle, le chariot étant lié à l'un desdits brins et permettant par son déplacement le réglage de la longueur du bracelet, le fermoir comprenant des moyens de blocage pour bloquer le déplacement dudit chariot, les moyens de blocage comprenant au moins un moyen d'actionnement monté mobile sur le guide pour assurer au moins une première position bloquée du chariot et une deuxième position libérée du chariot, un organe d'indexation placé sur le chariot, la coopération du moyen d'actionnement et de l'organe d'indexation empêchant le coulissement du chariot relativement au système de réglage dans la position bloquée du chariot.

Dans des modes d'exécution, l'organe d'indexation est une crémaillère avec une denture.

Dans des modes d'exécution, le moyen d'actionnement est un levier-poussoir interne et accessible depuis un côté intérieur du couvercle pour son actionnement.

Dans des modes d'exécution, le moyen d'actionnement est un levier-poussoir externe accessible depuis un côté extérieur du couvercle pour son actionnement.

Dans des modes d'exécution, le moyen d'actionnement est un bouton externe accessible depuis un côté extérieur du couvercle (30') pour son actionnement.

Dans des modes d'exécution, les moyens de fixation du système de réglage sont au moins une barrette-ressort et/ou une vis.

Dans des modes d'exécution, le levier-poussoir est monté sur un premier moyen de fixation du système de réglage ou sur un deuxième moyen de fixation du système de réglage.

Dans des modes d'exécution, le moyen d'actionnement est maintenu dans une position stable par au moins un ressort.

Dans des modes d'exécution, les leviers-poussoirs interne et externe ou le bouton sont fixés l'un à l'autre.

Dans des modes d'exécution, les leviers-poussoirs interne et externe sont fixés par au moins une vis.

Dans des modes d'exécution, au moins le couvercle est fabriqué en métal, métal précieux, en céramique, ou mélange de matières.

Dans des modes d'exécution, l'invention concerne un bracelet pour montre, ledit bracelet étant combiné avec un fermoir tel que décrit dans la présente demande.

Dans des modes d'exécution, l'invention concerne une montre bracelet combinée à un bracelet tel que décrit dans la présente demande ou à un fermoir tel que décrit dans la présente demande.

L'invention et ses différents modes d'exécution seront mieux compris par la description détaillée qui suit et les figures de la présente demande.

### Brève description des dessins

La figure 1 illustre une vue en perspective d'un mode d'exécution de l'invention vue de l'intérieur d'un bracelet de montre.
La figure 2 illustre une vue en perspective d'un mode d'exécution de l'invention vu de l'extérieur.
Les figures 3 à 5 illustrent respectivement une vue en perspective de dessous, une vue en perspective de dessus et une vue en coupe d'une partie de l'invention selon un mode d'exécution.
Les figures 6 à 10 illustrent des vues en transparence et en coupe d'une partie de l'invention selon le mode d'exécution des figures 1 à 5.
Les figures 11 et 12 illustrent une vue en perspective d'un autre mode d'exécution de l'invention vu de l'extérieur.
Les figures 13 à 15 illustrent des vues de côté et en perspective d'une partie de l'invention selon le mode d'exécution des figures 11 et 12.
Les figures 16 à 20 illustrent des vues en transparence et en coupe d'une partie de l'invention selon le mode d'exécution des figures 11 à 15.
Les figures 21 et 22 illustrent une vue en perspective d'un autre mode d'exécution de l'invention vu de l'extérieur.
Les figures 23 à 25 illustrent des vues de côté et en perspective d'une partie de l'invention selon le mode d'exécution des figures 21 et 22.
Les figures 26 à 30 illustrent des vues en transparence et en coupe d'une partie de l'invention selon le mode d'exécution des figures 21 à 25.
Les figures 31 et 32 illustrent une vue en perspective d'un autre mode d'exécution de l'invention vu de l'extérieur.
Les figures 33 à 35 illustrent des vues de côté et en perspective d'une partie de l'invention selon le mode d'exécution des figures 31 et 32.
Les figures 36 à 40 illustrent des vues en transparence et en coupe d'une partie de l'invention selon le mode d'exécution des figures 31 à 35.
La figure 41 illustre une vue en perspective d'un autre mode d'exécution de l'invention vu de l'extérieur.
Les figures 42 à 47 illustrent des vues en transparence et en coupe d'une partie de l'invention selon le mode d'exécution de la figure 41.

### Références numériques

10: fermoir de bracelet de montre
11: base
12: longeron
13: entretoise
14: bras dépliant
15,16: branche de bras dépliant
21: maillon terminal de bracelet
22: maillon terminal de bracelet
30, 30', 30", 30"': couvercle
31: poussoirs
32: ouverture
33: ouverture
34: ouverture
35: ouverture
36: ouverture pour poussoir 31
37: fenêtre
40, 40': chariot
41: extrémité de fixation du chariot
42,43: denture de crémaillère
50, 50', 50": système de réglage
50.1: ouverture traversante du système 50
50.2: ouverture traversante du système 50
51: levier-poussoir interne
52: axe ou barrette ressort
53,54, 53', 54': dents
55,56: ressorts
57: axe ou barrette
58, 58': levier poussoir externe
59, 59', 59": traverse
60: vis
61: vis
70: bouton
71: ouverture de bouton 70
75: bouton
76, 77: dents du bouton 75
78: ressorts du bouton 75

### Description détaillée

Dans les différents modes d'exécution de l'invention décrits ci-dessous, on retrouve des éléments et parties ayant les mêmes références numériques et ils sont identiques ou équivalent et leur rôle/fonction s'applique de façon identique ou équivalente à chaque mode d'exécution.

Dans la figure 1, on a illustré une vue générale en perspective de l'invention, vue de l'intérieur d'un fermoir de bracelet de montre 10 destiné à être relié à deux extrémités libres d'un bracelet. De façon schématique, le bracelet est illustré par ses deux maillons terminaux 21, 22, chacun étant rendu solidaire d'une extrémité du fermoir 10.

Le fermoir 10 comprend de façon classique une boucle déployante avec une base 11 comprenant deux longerons 12 espacés et solidaires d'une entretoise 13, destinée à être reliée au maillon terminal 21 du bracelet, et un bras dépliant 14 comprenant deux branches 15, 16 permettant de maintenir la boucle dans un état fermé, comme décrit dans les publications mentionnées ci-dessus. Ce fermoir est donné à titre d'exemple illustratif et d'autres fermoir peuvent être utilisés.

Le fermoir 10 comprend également un couvercle 30 avec des poussoirs 31 permettant d'appuyer sur les branches 15, 16 et ouvrir la boucle, comme il est connu par exemple des publications mentionnées ci-dessus, et des ouvertures 32, 33. Dans le couvercle 30, on aperçoit également un chariot mobile 40 qui sera détaillé dans la description de figures suivantes.

La figure 2 illustre le couvercle 30 vu d'un autre côté par rapport à la figure 1, avec des ouvertures 34-35 correspondant aux ouvertures 32, 33 vues sur la figure 1, et une ouverture 36 pour poussoir 31 (voir figure 1).

Du côté droit du couvercle 30, on voit l'extrémité de fixation 41 du chariot 40 au maillon terminal 22 du bracelet (voir figure 1).

Les figure 3 à 5 illustrent plus détail le chariot de réglage 40 selon un mode d'exécution de l'invention. Ledit chariot 40 comprend une extrémité de fixation 41 à un maillon (22) du bracelet. Comme on le comprendra de la suite de cette description, le chariot 40 est mobile dans le couvercle 30 ce qui permet le réglage fin de la longueur du bracelet. A cet effet, le chariot 40 comprend notamment une crémaillère avec deux dentures 42, 43, qui se trouvent du côté du couvercle 30 et qui sont situées de chaque côté d'un système de réglage 50 qui permet de maintenir le chariot 40 dans une position fixe ou alternativement qui permet son coulissement pour le réglage de la longueur, le mouvement étant entre le chariot 40 et le système de réglage 50. Ce dernier est monté fixe dans le couvercle 30, les axes 52 et 57 (par exemple des barrettes) étant introduits dans les ouvertures 32-35 du couvercle (voir la figure 1).

Dans le mode d'exécution illustré, un levier-poussoir interne 51 est monté libre en rotation sur un axe, par exemple une barrette 52 qui traverse une ouverture 50.1 du système 50, et l'appui sur le levier-poussoir interne 51 a pour effet une rotation de celui-ci autour de l'axe 52 ce qui désengage des dents 53, 54 hors de dentures 42, 43 et permet un mouvement relatif entre le chariot 40 et le système 50.

Le système 50 comprend également un ou plusieurs ressorts 55, 56 qui permettent de maintenir le levier-poussoir dans une position stable dans laquelle les dents 53,54 sont engagées dans les dentures 42, 43 ce qui bloque le mouvement relatif des pièces 40, 50.

Les figures 6 à 8 illustrent une position dans laquelle il est possible de rallonger le bracelet, la figure 7 illustrant la coupe selon l'axe A-A de la figure 6 et la figure 8 illustrant la coupe selon l'axe B-B de la figure 6. Dans cette position, dite par exemple "débloquée", on a appuyé sur le levier poussoir interne 51 ce qui a pour effet sa rotation autour de l'axe 52 et le désengagement des dents 53, 54 des dentures de crémaillère 42, 43 comme le voit dans les figures 7 et 8. La position illustrée est celle dans laquelle le bracelet a le plus grand diamètre puisque le chariot 40 est en butée contre le système de réglage 50 qui lui est fixe dans le couvercle 30. Comme on le comprend des figures 7 et 8 et de la forme des dentures 42, 43 et des dents 53, 54, il est nécessaire de presser sur le levier-poussoir interne 51 pour permettre l'allongement de bracelet. Par contre, pour raccourcir le bracelet, cela n'est pas nécessaire et la pente des dentures 42, 43 permet le raccourcissement par simple action sur le bracelet.

Les figures 9 et 10 illustrent une position dans laquelle le bracelet est raccourci, la figure 9 illustrant la coupe selon l'axe A-A de la figure 6 et la figure 10 illustrant la coupe selon l'axe B-B de la figure 6. Dans cette position, dite par exemple "bloquée", on n'appuie pas sur le levier-poussoir interne 51 mais il est dans sa position stable grâce au ressorts 55,56. La dent 53 sont engrenées dans la denture 42 comme on le voit dans la figure 9.

Comme on le comprend en considérant la position de l'extrémité 42 du chariot relativement au couvercle 30, dans les figures 9 et 10, le bracelet se trouve dans un état raccourci au maximum (chariot 40 en butée contre le système 50) et son allongement n'est pas possible sans appui sur le levier-poussoir interne 51.

La figure 11 illustre un autre mode d'exécution de l'invention dans lequel les éléments identiques au mode d'exécution précédent ont les mêmes références numériques: dans ce mode, comme on le comprend par comparaison des figures 11 et 2, le système de réglage 50 comprend un levier-poussoir externe 58 accessible depuis le dessus du couvercle 30'. Ledit couvercle 30' est donc similaire au couvercle 30 avec les ouvertures 34, 35 et 36 mais comprend en plus une fenêtre 37 qui permet l'actionnement du levier-poussoir externe 58 pour débloquer le système de réglage de la longueur du bracelet. La figure 12 montre la même vue que la figure 11, mais le levier-poussoir 58 est dans une autre position. Plus précisément, la figure 11 illustre une position permettant l'augmentation de la longueur du bracelet, tandis que la position de la figure 12 est une position bloquée, qui ne permet que le raccourcissement du bracelet.

Les figures 13 à 15 illustrent en détail le levier-poussoir externe 58 monté sur un système de réglage 50 similaire à celui décrit dans les figures précédentes. Comme illustré dans les figures 13 à 15, ce mode d'exécution comprend notamment un système de réglage 50 comme décrit précédemment, avec un levier-poussoir interne 51 des ouvertures 50.1 et 50.2, un axe 52 (l'axe présent dans l'ouverture 50.2 au montage n'est pas illustré mais il est par exemple similaire à l'axe 52, par exemple une barrette), et des dents 53, 54, le levier-poussoir interne 51 étant monté sur l'axe 52, les ressorts 55 et 56 maintenant le levier-poussoir interne 51 dans une position stable. Ce mode d'exécution comprend en outre un levier-poussoir externe 58 qui permet l'activation du système depuis l'extérieur du couvercle 30'. Le levier-poussoir 58 est pas exemple monté sur une traverse 59 qui se situe entre les dents 53, 54. Pour permettre le montage du système et comme le levier-poussoir 58 peut être plus grand que l'ouverture formée par la fenêtre 37 dans le couvercle 30', et le levier-poussoir est fixé de préférence de façon démontable à la traverse 59, par exemple au moyen des vis 60, 61 pour que le système de réglage puisse d'abord être monté dans le couvercle 30' sans le levier-poussoir 58, ensuite celui-ci est monté par vissage sur la traverse 59. D'autres moyens de fixation équivalents sont bien entendu possibles.

Les figures 16 à 20 illustrent le fonctionnement de ce mode d'exécution de l'invention de façon similaire aux figures 6 à 10 et référence est faite à la description de ces figures, les figures 17, 19 et 18, 20 illustrant des coupes respectivement selon les axes A-A et B-B de la figure 16. La différence dans le mode d'exécution des figures 16 à 20 est que le système de réglage 50 comprend un levier-poussoir externe 58 qui permet l'actionnement depuis l'extérieur. Comme on le voit dans les figures 17 et 18, le levier-poussoir 58 est basculé vers la droite (ce qui correspond à la position illustrée en figure 11), et dans cette position la dent 53 est éloignée de la denture 42 ce qui permet le déplacement relatif entre le chariot 40 et le système de réglage 50 et donc l'allongement du bracelet. Dans les figures 17 et 18, à l'instar de figures 7 et 8, on se trouve en butée (voir la position du chariot 40 relativement au système de réglage 50) qui correspond à l'allongement maximal du bracelet.

De même, dans les figures 19 et 20 à l'instar des figures 9 et 10, on se trouve en butée opposée ce qui correspond au raccourcissement maximal du bracelet (voir la position du chariot 40 relativement au système de réglage 50). Comme on le voit dans la figure 19, la dent 53 est engrenée avec la denture 42 ce qui bloque le mouvement du chariot 40 par rapport au système de réglage 50) et cette position correspond à celle illustrée en figure 12. Pour permettre un rallongement du bracelet, il faut appuyer sur le levier-poussoir externe 58 comme illustré dans les figures 11, 17 et 18. Comme on peut le déduire de la figure 19, compte tenu de la forme de la dent 53 et de la denture 42, il est possible de passer de la position de la figure 17 à celle de la figure 19 sans agir sur le levier-poussoir externe 58 (ou interne 51): on peut donc facilement raccourcir la longueur du bracelet. Par contre, son allongement nécessite d'agir sur le levier-poussoir externe 58 (ou interne 51 comme dans le mode d'exécution décrit précédemment) pour désengager les dents 53, 54 de la denture 42, 43 (comme illustré dans les figures 17 et 18, ou 7 et 8).

Comme on le comprend de la description ci-dessus, dans le mode d'exécution des figures 11 à 20, un utilisateur peut agir depuis l'extérieur du couvercle 30' sur le levier-poussoir externe 58 ou depuis l'intérieur sur le levier-poussoir interne 51.

Les figures 21 à 30 illustrent un autre mode d'exécution de l'invention. Ce mode est basé sur celui illustré dans les figures 11 à 20 mais dans cet autre mode, le levier-poussoir 58' est monté sur l'axe 57 et non pas sur l'axe 52 de sorte que son mouvement est inversé par rapport au mode des figures 11 à 20: cette inversion est visible sur les figures 21 et 22 par comparaison avec les figures 11 et 12. Comme on le voit sur les figures 21 et 22, le mouvement du levier-poussoir 58' se fait vers la gauche et non pas vers la droite comme dans les figures 11 et 12.

Les figures 23 à 25 illustrent plus en détail la construction du système de réglage 50' les éléments identiques aux modes d'exécution précédents ayant les mêmes références numériques. Dans ce mode, et comme on le voit notamment dans les figures 23-25, le levier-poussoir 58' est monté sur l'axe 57 et peut tourner autour de cet axe lors de l'activation du système. Plus précisément, les ressorts 55 et 56 et les levier-poussoirs interne 51 et externe 58' sont montés sur l'axe 57 et non plus sur l'axe 52 comme dans les modes d'exécution précédemment décrits. Le fonctionnement général est le même tandis que le sens d'actionnement des leviers-poussoirs est inversé.

Dans les figures 26 à 30, on voit plus en détail le fonctionnement de ce mode d'exécution. Les figures 27 et 28 illustrent des coupes respectivement selon les axes A-A et B-B de la figure 26. Comme illustré dans les figures 27 et 28, la dent 53' est soulevée par la rotation du levier-poussoir externe 58' ce qui permet le coulissement du chariot sur le système de réglage 50'. Dans ces figures 27/28, le système est en butée et on se trouve dans une position qui correspond au raccourcissement maximal du bracelet (voir la position du chariot 40 relativement au système de réglage 50', voir également les figures 19 et 20). Dans les figures 23, 28 et 30, on voit la vis 60 qui comme illustré dans la figure 15 permet de monter le levier-poussoir 58' sur la traverse 59' de la même façon que décrit en référence au mode d'exécution des figures 11 à 20 dont les vis 60, 61 se retrouvent dans le mode d'exécution des figures 21 à 30 comme illustré dans ces figures. Des moyens équivalents sont bien entendu possible à la place des vis 60, 61.

Dans les figures 29 et 30, qui sont des coupes respectivement selon les axes A-A et B-B de la figure 26, le système est bloqué dans la mesure où la dent 53' est engrenée avec la denture 42 et bloque le coulissement relatif entre le chariot 40 et le système de réglage 50'. Dans les figures 29 et 30, on se trouve dans une position approximativement à mi-course du chariot 40 par rapport au système de réglage 50'.

Ce mode d'exécution a l'avantage d'être plus intuitif et peut être préféré par des utilisateurs et peut s'appliquer au mode d'exécution des figures 2 à 10: dans un tel cas, le levier-poussoir 51 est monté sur la barrette 57 et non pas la barrette 52 et la description ci-dessus s'applique de façon correspondante.

Dans des variantes, le système ne comprend qu'un levier-poussoir interne 51 et dans d'autres variantes qu'un levier-poussoir externe 58, 58'.

Dans les modes d'exécution illustrés comprenant un levier-poussoir externe 58, 58', ou bouton 70 on a aussi illustré un levier-poussoir interne 51 de sorte que le réglage peut se faire en actionnant l'un ou l'autre desdits boutons-poussoirs/bouton, mais il est évident que si le système comprend un levier-poussoir externe 58, 58', ou bouton 70 on peut se passer du levier-poussoir interne 51 et simplifier la construction.

Les figures 31 à 40 illustrent un autre mode d'exécution de la présente invention. Dans ce mode d'exécution, le levier-poussoir externe a la forme d'un bouton 70 qui se déplace en translation et non pas en rotation comme dans les modes d'exécution décrits précédemment.

Les figures 31 et 32 illustrent des vues en perspectives du couvercle 30" dans deux positions du bouton 70: figure 31 le bouton 70 est enfoncé ce qui permet le réglage de la longueur du bracelet et dans la figure 32, le système est bloqué de sorte qu'un allongement (au moins) du bracelet n'est pas possible selon les principes de la présente invention. Le principe de fonctionnement de ce mode d'exécution est similaire à celui illustré dans les figures 11 à 20 et référence est faite à la description de ces figures ci-dessus, les références numériques étant identiques pour les mêmes parties du dispositif. La différence se situe au niveau des moyens d'actionnement du système de réglage comme décrit ci-dessous.

Dans ce mode, on utilise donc un bouton 70 qui a un mouvement de translation pour agir sur le levier poussoir interne 51 et permettre le réglage de la longueur. A cet effet, le bouton 70 est lié à la traverse 59" par exemple par une ouverture 71 dans le bouton 70 dans laquelle la traverse 59" est insérée pour rendre solidaire ces deux parties du système et afin que le mouvement de translation du bouton 70 résulte dans la rotation du levier poussoir interne 51.

Les figures 36 à 40 illustrent le fonctionnement de ce mode d'exécution, les figures 37, 39 et 38, 40 illustrant des coupes respectivement selon les axes B-B et C-C de la figure 36. Lorsque l'utilisateur appuie sur le bouton 70 (figures 37-38), le levier poussoir 51 effectue une rotation autour de l'axe 52 dans le sens horaire et le système est désaccouplé de sorte que le réglage de la longueur du bracelet est possible dans les deux sens: comme on le voit dans la figure 38, la dent 53 est soulevée par rapport à la denture 42 de la crémaillère et le chariot 40 peut se déplacer librement en coulissant sur le système de réglage 50.

Dans les figures 39 et 40, le bouton 70 est relâché et les dents 53-54 sont engrenées avec la denture de la crémaillère 42-43.

On retrouve également dans ce mode d'exécution les ressorts 55, 56 qui permettent de maintenir le levier poussoir 51 dans une position stable comme décrit précédemment.

Comme on le comprend de la forme de la denture 42 de la crémaillère, le système permet le raccourcissement du bracelet sans qu'il soit nécessaire d'appuyer sur le bouton 70 (position du levier poussoir 51 telle qu'illustrée dans les figures 39 et 40) alors que le rallongement nécessite d'appuyer sur ledit bouton 70 (position du levier poussoir 51 telle qu'illustrée dans les figures 37 et 38).

Dans une variante non-illustrée, on peut appliquer ce mode d'exécution avec le bouton 70 au mode d'exécution des figures 21 à 30 dans lequel le levier poussoir interne 51 est monté sur l'axe 57 et on sur l'axe 52. La construction est similaire à celle des figures 31 à 40 mais avec le montage sur l'axe 57 comme dans les figures 21 à 30.

Les figures 41 à 47 illustrent un autre mode d'exécution de la présente invention. Dans ce mode d'exécution, on utilise également un bouton 75 comme dans le mode d'exécution décrit précédemment mais dans ce mode, le bouton 75 a une construction différente comme décrit ci-dessous.

La figure 41 montre une vue en perspective de dessus du couvercle 30'" avec le bouton 75 dans la fenêtre 37. Les figures 42 à 47 illustrent en détail le fonctionnement de ce mode d'exécution. Dans celui-ci, le chariot 40' se différencie des chariots 40 des modes d'exécution précédemment décrits en ce que la denture de crémaillère 42, 43 se trouve du côté intérieur du chariot 40' (comme on peut les voir dans les figures 42-47) et non pas sur un côté extérieur comme illustré, par exemple, dans les figures 4, 17, 18, 24 et 34.

Le bouton 75 lui-même comprend des dents 76, 77 qui s'engrènent avec la denture de crémaillère 42, 43 pour réaliser le blocage du système ou son déblocage par déplacement en translation dudit bouton 75.

Le fonctionnement de ce mode d'exécution se comprend par exemple dans les figures 45 à 47, les figures 46 et 47 illustrant des coupes respectivement selon les axes A-A et B-B de la figure 45. Le bouton 75 est monté dans le système de réglage 50" et se dents 76, 77 sont engrenées avec la denture 42, 43. Cette position est rendue stable par les ressorts 78 qui poussent le bouton 75 à s'éloigner du système 50". Lorsque l'on appuie sur le bouton 75, on se trouve dans la position illustrée dans les figures 46 et 47: le bouton 75 est déplacé en direction du système 50" en comprimant les ressorts 78 et les dents 76, 77 sortent de l'engrènement avec la denture de crémaillère 42, 43, comme illustré dans la figure 47. Comme le bouton 75 est monté dans le système de réglage 50" qui est lui-même solidaire du couvercle 30"', le déplacement du chariot 40' permet d'ajuster la longueur du bracelet par son mouvement relatif par rapport au couvercle 30'".

Quand on relâche le bouton 75, il remonte par l'action des ressorts 78 et les dents 76. 77 s'engrènent dans la denture 42, 43 ce qui bloque le réglage. Comme dans les modes d'exécution, la forme de la denture 42, 43 de la crémaillère permet un raccourcissement du bracelet sans actionner le bouton. Par contre, pour un rallongement, il est nécessaire d'appuyer sur le bouton 75.

Le montage des moyens décrits ci-dessus dans ses différents modes d'exécution s'effectue de façon simple.

A titre d'exemple: on assemble d'abord le "module" comprenant le chariot 40 et le système de réglage 50, 50', 50", avec les barrettes 52, 57 les ressorts 55, 56 et le levier-poussoir interne 51, comme illustré dans la figure 3 (figure dans laquelle il manque encore la barrette 57 dans l'ouverture 50.2), ou comme illustré dans les figures 15 ou 25, mais dans ces figures sans le levier-poussoir externe 58, 58' si la fenêtre 37 du couvercle 30' est plus petite que ledit levier-poussoir 58, 58' et ensuite on introduit le "module" dans un couvercle 30 ou 30' (en fonction du mode d'exécution) pour arriver au montage de la figure 1. Les barrettes 52, 57 pénètrent respectivement dans les ouvertures 32, 33, 34, 35 du couvercle 30, 30' par leur extrémité et de cette façon le système de réglage 50, 50' est monté de façon fixe dans le couvercle. Bien entendu, on peut remplacer le barrette 52 et 57 par un système équivalent, par exemple des vis pour fixer le système de réglage 50, 50' au couvercle 30, 30'. Comme le couvercle 30, 30' est fixé au maillon terminal 21 du bracelet, par le biais du bras 14 et de la base 11, le système de réglage 50, 50' est fixe par rapport au maillon 21. Le réglage de la longueur du bracelet est donc effectué par le déplacement du chariot 40 par coulissement sur le système de réglage 50, 50' comme illustré dans les figures 7 à 10, 17 à 20 et 27 à 30. Ce principe de montage peut s'appliquer à tous les modes d'exécution.

Toutes matières appropriées peuvent être utilisées pour former les parties des différents modes d'exécution décrits dans la présente demande: par exemple du métal, ou des alliages de métaux, précieux ou non, des matières synthétiques, céramiques, tout autre matière appropriée etc. Dans des modes d'exécution, on utilise des matières nobles pour les parties visibles.

Des modes d'exécution ont été décrits pour fournir une compréhension globale des principes de la structure, de la fonction, de la fabrication et de l'utilisation des systèmes et procédés décrits dans la présente demande. Plusieurs de ces modes de réalisation sont illustrés dans les dessins annexés et décrits ci-dessus. Les systèmes et procédés spécifiquement décrits dans la présente demande et illustrés dans les dessins annexés sont des modes d'exécution non limitatifs de la portée de la présente invention. Les caractéristiques illustrées ou décrites en relation avec un mode d'exécution peuvent être combinées avec les caractéristiques d'autres modes d'exécution. De telles modifications et variantes sont destinées à être incluses dans la portée de la présente invention.

Un certain nombre de problèmes avec les procédés et systèmes conventionnels sont notés ici et les procédés et systèmes décrits ici peuvent résoudre un ou plusieurs de ces problèmes. De plus, alors que cette invention a été décrite conjointement avec un certain nombre de modes d'exécution, les alternatives, modifications, équivalents et variantes qui sont dans l'esprit et la portée de la présente invention sont également couvertes par la présente demande.

## Revendications

1. Fermoir (10) pour bracelet comprenant deux brins, ledit fermoir (10) comprenant un système de réglage de la longueur dudit bracelet par mouvement relatif desdits brins, ledit système comprenant au moins un couvercle (30,30'),
un système de réglage (50,50') fixé audit couvercle (30,30') par des moyens de fixation (32-35,52,57) et
un chariot (40,40') coulissant sur le couvercle (30,30'),
le chariot (40,40') étant lié à l'un desdits brins et permettant par son déplacement le réglage de la longueur du bracelet,
ledit fermoir comprenant des moyens de blocage pour bloquer le déplacement dudit chariot,
lesdits moyens de blocage comprenant au moins
un moyen d'actionnement (51,58,58',70,75) monté mobile sur le guide (50,50') pour assurer au moins une première position bloquée du chariot et une deuxième position libérée du chariot,
un organe d'indexation (42,43,42',43') placé sur le chariot (40,40'),
la coopération du moyen d'actionnement (51,58,58',70,75) et de l'organe d'indexation empêchant le coulissement du chariot (40,40') relativement au système de réglage (50,50') dans la position bloquée du chariot.

2. Fermoir selon l'une des revendications précédentes, dans lequel l'organe d'indexation est une crémaillère avec une denture (42,43,42',43').

3. Fermoir selon la revendication 1 ou 2, dans lequel le moyen d'actionnement est un levier-poussoir (51) interne et accessible depuis un côté intérieur du couvercle (30) pour son actionnement.

4. Fermoir selon la revendication 1 à 3, dans lequel le moyen d'actionnement est un levier-poussoir externe (58,58') et accessible depuis un côté extérieur du couvercle (30') pour son actionnement.

5. Fermoir selon la revendication 1 à 3, dans lequel le moyen d'actionnement est un bouton externe (70,75) et accessible depuis un côté extérieur du couvercle (30') pour son actionnement.

6. Fermoir selon l'une des revendications précédentes, dans lequel les moyens de fixation du système de réglage (50,50') sont au moins une barrette-ressort (52,57) et/ou une vis.

7. Fermoir selon la revendication précédente, dans lequel le levier-poussoir (51, 58, 58',70) est monté sur un premier moyen de fixation (52) du système de réglage (50,50') ou sur un deuxième moyen de fixation (57) du système de réglage (50,50').

8. Fermoir selon l'une des revendications précédentes, dans lequel le moyen d'actionnement (58,58',70,75) est maintenu dans une position stable par au moins un ressort (55,56,78).

9. Fermoir selon l'une des revendications précédentes, dans lequel les leviers-poussoirs interne (51) et externe (58, 58') ou le bouton (70) sont fixés l'un à l'autre.

10. Fermoir selon la revendication précédente, dans lequel les leviers-poussoirs interne (51) et externe (58, 58') sont fixés par au moins une vis (60,61).

11. Fermoir selon l'une des revendications précédentes, dans lequel au moins le couvercle (30,30') est fabriqué en métal, métal précieux, en céramique, ou mélange de matières.

12. Bracelet pour montre, ledit bracelet étant combiné avec un fermoir selon l'une des revendications précédentes.

13. Montre bracelet combinée à un bracelet selon la revendication précédente ou à un fermoir selon l'une des revendications 1 à 11.
